# FASCICULE DE BREVET EUROPEEN

(11) **EP 2 328 831 B1**
(45) Date de publication et mention de la délivrance du brevet: **05.09.2012**
(21) Numéro de dépôt: 09806499.1
(22) Date de dépôt: 31.07.2009
(51) Int. Cl.: B67D 7/84, B08B 9/08

(54) **TRANSBORDEUR ÉQUIPÉ D'UN SYSTÈME DE LAVAGE AUTOMATIQUE DU CONTENEUR**
ÜBERGABEFÖRDERER MIT AUTOMATISCHEM BEHÄLTERWASCHSYSTEM
TRANSFER CONVEYOR WITH AN AUTOMATIC CONTAINER WASHING SYSTEM

(30) Priorité: 12.08.2008 FR 0804576
(43) Date de publication de la demande: 08.06.2011
(73) Titulaire: Atuser SARL, 92200 Neuilly sur Seine (FR)
(72) Inventeur: MULLERIS, Jean-Jacques, F-92200 Neuilly Sur Seine (FR)
(74) Mandataire: Debay, Yves
(86) Numéro de dépôt international: PCT/FR2009/000963
(87) Numéro de publication internationale: WO 2010/018321

(56) Documents cités:
- DE-A1-102005 003 574
- FR-A- 790 252
- FR-A- 2 827 590
- US-B1- 6 365 046

## Description

La présente invention concerne le domaine de la gestion des huiles alimentaires usagées et propose, en particulier, un transbordeur équipé d'un système de lavage automatique du conteneur.

Pour transporter des liquides alimentaires usagés depuis leur lieu d'utilisation jusqu'au conteneur de stockage, il est connu d'utiliser un transbordeur constitué d'un récipient mobile monté sur deux roues et un point d'appui. Le transbordeur est muni d'une ouverture de remplissage que l'on positionne sous l'orifice d'évacuation du dispositif de cuisson, par exemple, un bac de friteuse, pour recueillir l'huile usagée. Une fois le dispositif vidangé ou lorsque le transbordeur est plein, ce transbordeur est alors déplacé jusqu'au conteneur de stockage dans lequel son contenu est vidé par l'intermédiaire d'un tuyau de vidange et d'une pompe manuelle ou motorisée.

Le document FR 2 827 590 propose un transbordeur destiné en particulier au transport entre un lieu ou dispositif d'utilisation et un lieu de stockage ou d'évacuation d'huiles, matières grasses ou liquides alimentaires, par exemple des huiles de friture. Le transbordeur pour liquides alimentaires usagés comprend au moins un conteneur mobile muni d'au moins une ouverture de remplissage et d'au moins une conduite de vidange. L'ouverture de remplissage comporte des moyens de connexion étanches aptes à coopérer avec des moyens de fermeture, pour éviter les épanchements de liquide lors des secousses de transport, y compris à la température maximale du liquide alimentaire.

Ce type de technologie étudié pour être tout terrain est destiné au transvasement, par le dessous du dispositif de cuisson, du liquide alimentaire usagé dans le conteneur monté fixement au transbordeur, et au pompage du liquide alimentaire usagé du conteneur vers le dispositif de stockage. La vidange du dispositif de cuisson peut entraîner des risques d'éclaboussures pour l'opérateur si le transbordeur n'a pas été positionné correctement. Par ailleurs, ce type de transbordeur n'est pas adaptable à tout type de dispositif de cuisson et cela pose problème lors des changements de modèles des dispositifs de cuisson. En outre, le transbordeur est constitué de matériaux métalliques pouvant entraîner des risques de brûlure par contact des opérateurs sur les parois.

Il est également connu des transbordeurs, équipés d'au moins un système de pompage, comprenant une structure mécanique équipée de roues, un dispositif de maintien sur lequel est fixé au moins un conteneur fixe comportant au moins un volume, la partie supérieure de ladite structure permettant à un opérateur de manoeuvrer ledit transbordeur pour transporter le ou les conteneur(s) fixe(s). Chaque système de pompage est fixé à la structure, est relié à une canne de pompage comportant des éléments de sécurité et est relié au conteneur fixe pour réaliser des opérations de transvasement de liquide alimentaire. Chaque système de pompage est réversible, un pour les liquides alimentaires frais et un autre pour les liquides alimentaires usagés, le système de pompage de liquides alimentaires frais étant distinct du système de pompage de liquides alimentaires usagés.

Mais pour nettoyer ce type de transbordeurs, l'utilisateur doit démonter le conteneur fixé sur le système de maintien du transbordeur, ouvrir le conteneur et ensuite le nettoyer à la main ou le disposer dans une machine autonettoyante. Par conséquent, le nettoyage du conteneur est fastidieux, long et plus généralement, les utilisateurs du transbordeur ne nettoient pas le conteneur d'huiles alimentaires usagées ce qui entrainent une prolifération de bactéries préjudiciable à la qualité de l'huile usagée.

La présente invention a pour but de pallier un ou plusieurs inconvénients de l'art antérieur et propose un transbordeur équipé d'un système de lavage automatique du conteneur permettant d'éviter la prolifération des bactéries à l'intérieur du conteneur.

Pour atteindre ce but, le transbordeur comprenant une structure mécanique équipée de roues, un conteneur de liquide fixé à la structure mécanique, la structure mécanique permettant à un opérateur de manoeuvrer le dit transbordeur, le transbordeur étant équipé d'un système de pompage réversible relié à une canne de pompage par une première conduite flexible et reliée de façon étanche au conteneur par une conduite rigide, est caractérisé en ce que le transbordeur est équipé d'un système de lavage automatique du conteneur et d'un système de gestion et de commande du système de pompage et du système de lavage automatique pour permettre, le remplissage, la vidange et le nettoyage automatique du conteneur.

Selon une autre particularité, le système de lavage automatique comprend au moins un module de réception des signaux de commande issus du système de gestion et de commande et une buse de lavage auto-tournante plongeant dans le conteneur par un orifice étanche prévu sur le dessus du conteneur.

Selon une autre particularité, le système de gestion et de commande est alimenté par une batterie et comprend :
- une interface utilisateur ;
- un module de réception des informations issues, d'une part d'un système de mesure de température équipant l'extrémité libre de la canne de pompage, d'autre part d'un système de détection du niveau de remplissage du liquide dans le conteneur, et enfin d'un système de détection de la présence de la canne de pompage dans un logement et d'un contrôleur de charge de la batterie ;
- un module de traitement desdites informations reçues ;
- un module d'émission de signaux de commande à destination soit du système de lavage soit du système de pompage selon le mode de fonctionnement choisi par l'utilisateur via l'interface utilisateur du système de gestion et de commande.

Selon une autre particularité, l'interface utilisateur comporte au moins :
- un bouton marche/arrêt permettant à l'utilisateur respectivement de mettre sous tension ou d'arrêter le système de gestion et de commande ;
- un interrupteur permettant à l'utilisateur de sélectionner soit le mode de fonctionnement dit « aspiration » du système de pompage, soit le mode de fonctionnement dit « refoulement » du système de pompage soit le mode « arrêt » du fonctionnement du système de pompage ;
- un écran d'affichage permettant d'afficher pour l'utilisateur des messages d'erreurs ou informatifs ;
- un voyant lumineux indiquant à l'utilisateur un défaut de fonctionnement d'un des éléments équipant le transbordeur ; et
- un indicateur de niveau de charge de la batterie d'alimentation du système de gestion et de commande.

Selon une autre particularité, le module de traitement du système de gestion et de commande est apte à commander l'affichage d'un message d'erreur ou informatif sur l'écran d'affichage de l'interface utilisateur ou l'allumage du voyant lumineux indiquant un défaut de fonctionnement ou de l'indicateur de niveau de charge.

Selon une autre particularité, le système de gestion et de commande est apte à commander, par l'envoi de signaux de commande via le module d'émission du système de gestion et de commande, un système de sécurité thermique équipant l'extrémité libre de la canne de pompage pour empêcher le pompage à une température supérieure à un seuil réglementé et un système d'obturation de l'extrémité libre de la canne de pompage pour éviter que le liquide résiduel présent dans la canne de pompage ne s'épanche sur le sol une fois que le pompage est terminé.

Selon une autre particularité, le système de gestion et de commande comporte une mémoire destinée à stocker au moins :
- le cumul des paramètres de fonctionnement du système de pompage et du système de lavage,
- les défauts de fonctionnement d'un des éléments équipant le transbordeur.

Selon une autre particularité, lesdites informations mémorisées dans la mémoire du système de gestion et de commande peuvent être récupérées par un système de maintenance portatif d'un opérateur habilité en connectant le système de maintenance portatif à au moins un port de sortie du système de gestion et de commande pour détecter une panne de fonctionnement du transbordeur, effectuer la maintenance, déterminer les conditions de fonctionnement du transbordeur de façon à améliorer l'utilisation et l'ergonomie du transbordeur.

Selon une autre particularité, le système de pompage, le système de lavage hormis la buse de lavage, le système de gestion et de commande et batterie sont positionnés dans un boîtier étanche fixé à la structure mécanique du transbordeur et sur le dessus du conteneur.

Selon une autre particularité, un logement est prévu dans le boîtier pour recevoir la canne de pompage et est équipé du système de détection de présence de la canne de pompage dans son logement et d'un système de bridage permettant de maintenir par serrage la canne de pompage dans son logement.

Selon une autre particularité, le système de détection de présence de la canne de pompage dans son logement est apte à transmettre les informations relatives à la présence de la canne de pompage dans son logement à destination du système de gestion et de commande pour que, lorsque la canne de pompage n'est pas positionnée dans son logement lors d'une opération autre que le pompage d'un liquide, le système de détection de présence de la canne de pompage dans son logement envoie un signal à destination du système de gestion et de commande qui après analyse et détection de cette erreur de manipulation commande l'affichage d'un message sur l'écran du système de gestion et de commande de façon à en informer l'utilisateur.

Selon une autre particularité, le système de détection du niveau de remplissage du conteneur est apte à transmettre des informations relatives au niveau de remplissage du conteneur à destination du système de gestion et de commande pour qu'une fois ces informations traitées, si le conteneur est plein, le système de gestion et de commande puisse émettre un message d'erreur s'affichant sur l'écran du système de gestion et de commande et bloquer le remplissage par aspiration d'un nouveau liquide dans le conteneur plein.

Selon une autre particularité, le système de détection du niveau de remplissage est de type mécanique tel qu'une jauge et peut être remplacée par tout autre dispositif mécanique ou électronique d'indication de niveau.

Selon une autre particularité, la structure mécanique du transbordeur comporte une partie supérieure servant à l'utilisateur pour manoeuvrer le transbordeur et équipée d'un boîtier pouvant être amovible destiné à recevoir un papier absorbant et une poubelle.

Selon une autre particularité, le système de pompage est de type électrique ou thermique ou pneumatique.

Selon une autre particularité, l'extrémité de la deuxième conduite reliant le conteneur et le système de pompage débouche à proximité du fond du conteneur de façon à ce que la distance entre l'extrémité de la deuxième conduite proche du fond du conteneur et le fond du conteneur soit choisie pour permettre une aspiration de la quasi-totalité du liquide présent dans le conteneur.

Selon une autre particularité, l'extrémité de la deuxième conduite débouche dans un bossage réalisé dans le fond du conteneur et formant un réceptacle.

Selon une autre particularité, la canne de pompage est équipée, à son extrémité libre, c'est-à-dire l'extrémité qui est en contact avec le liquide à pomper, du système de sécurité thermique pour empêcher les manipulations de liquide alimentaire usagé à haute température pouvant provoquer des risques de brûlures aux utilisateurs.

Selon une autre particularité, l'extrémité libre de la canne de pompage en contact avec le liquide à pomper est équipée du système de mesure de température pour fournir une information représentative de la température du liquide alimentaire à pomper à destination du système de gestion et de commande du transbordeur.

Selon une autre particularité, l'extrémité libre de la canne de pompage est équipée d'un système de filtrage laissant passer les liquides et retenant les solides plus grands qu'une dimension donnée pour éviter l'introduction de déchets solides indésirables dans le conteneur et venant ou non du dispositif de cuisson.

Selon une autre particularité, l'extrémité libre de la canne de pompage en contact avec le liquide à pomper est éventuellement équipée d'un système d'obturation actionné par le système de gestion et de commande dès que le pompage du liquide est terminé de façon à éviter l'écoulement sur le sol des résidus de liquide se trouvant dans la canne de pompage lorsque les opérations de transvasement sont terminées.

Selon une autre particularité, la canne de pompage est équipée d'une poignée recouverte d'un matériau adhérent et anti-chaleur pour permettre à l'utilisateur de saisir de façon aisée la canne de pompage sans se brûler.

Selon une autre particularité l'invention permet le transport de liquide alimentaire usagé, la vidange ou le remplissage du conteneur (2) via le système de pompage (12), le nettoyage et le rinçage automatique du conteneur via un système de lavage automatique.

Selon une autre particularité l'étape de nettoyage nécessite le pompage grâce à la canne de pompage (120) d'un volume d'eau n'excédant pas le volume du conteneur (2) accompagné d'une certaine quantité de détergent et l'expulsion de ce même volume une fois le cycle de nettoyage terminé.

Selon une autre particularité l'étape de rinçage nécessite le pompage grâce à la canne de pompage (120) d'un volume d'eau n'excédant pas le volume du conteneur (2) l'expulsion de ce même volume une fois le cycle de nettoyage terminé.

L'invention sera mieux comprise et d'autres buts, caractéristiques, détails et avantages de celle-ci apparaîtront plus clairement au cours de la description explicative qui va suivre faite en référence aux figures annexées données à titre d'exemples non limitatifs dans lesquelles :
- la figure 1 illustre le transbordeur muni d'un système de lavage automatique d'un conteneur ;
- la figure 2 représente une vue de côté du transbordeur selon l'invention ;
- la figure 3 représente une vue de face du transbordeur selon l'invention ;
- la figure 4 représente une vue de dessus du transbordeur selon l'invention ;
- la figure 5 illustre l'interface utilisateur du système de commande et de gestion du transbordeur selon l'invention ; et
- la figure 6 illustre le système de gestion et de commande du système de pompage du transbordeur.

L'invention va à présent être décrite en référence aux figures précédemment citées.

L'invention concerne un transbordeur (1) muni d'un système de lavage automatique permettant d'éviter la prolifération des bactéries dans le conteneur (2) du transbordeur (1). L'invention s'adresse plus particulièrement à des établissements de restauration équipés d'une cuve de récupération ou stockage de plus grande dimension que le conteneur (2) du transbordeur (1) et permet, de façon simple et en toute sécurité, aux utilisateurs de vidanger l'huile alimentaire usagée de leur appareil de cuisson vers la cuve de récupération de plus grande dimension.

Le transbordeur (1) est constitué d'une structure mécanique tubulaire (10) montée fixement sur un système de roues (11). La structure mécanique (10) en forme de chariot est constituée :
- d'une partie inférieure (100) sur le dessous de laquelle est fixé le système de roues (11) et sur le dessus de laquelle est fixé au moins un conteneur (2) ; et
- d'une partie supérieure (101) permettant à un opérateur de manoeuvrer ledit transbordeur (1).

De façon avantageuse, la partie supérieure (101) est en forme d'arceau, à hauteur d'homme et solidaire de la structure mécanique (10) pour permettre à un opérateur de déplacer le transbordeur (1) sans se baisser.

De façon à assurer un équilibre stable en permanence et à pouvoir immobiliser le transbordeur (1) en toute sécurité, par exemple et de manière non limitative, lors des opérations de transvasement de liquide alimentaire ou des opérations de lavage du conteneur (2), le système de roues (11) est constitué de 2, 3 ou 4 roues, omnidirectionnelles ou unidirectionnelles, pouvant être munies d'un système de freinage de type connu. Dans l'exemple représenté, le transbordeur (1) est équipé de 4 roues (11).

De façon avantageuse, le transbordeur (1) présente une taille minimisée de manière à faciliter son passage dans des endroits exigus ou dans des monte-charges.

Le transbordeur (1) est prévu pour être utilisé avec un conteneur (2) fixé à la structure (10) du transbordeur (1), au moyen de vis de serrage, de façon à ce que le conteneur (2) soit positionné sur le dessus de la partie inférieure (100) de la structure mécanique (10) du transbordeur (1).

Le conteneur (2) est constitué d'un matériau rigide, par exemple et de manière non limitative, de type plastique ou de type métallique, pour contenir un volume déterminé de liquide alimentaire soit frais soit usagé ou un mélange d'eau et de détergent lors de l'opération de nettoyage du conteneur (2). Dans l'exemple représenté, le conteneur (2) est de forme cylindrique. De manière non limitative, toutes autres formes de conteneur (2) peuvent être envisagées.

En outre, le transbordeur (1) est équipé d'un système de pompage (12) réversible, c'est-à-dire soit apte à fonctionner alternativement en pompage de liquide et en injection de liquide. Le système de pompage (12) est disposé dans un boîtier (13) fixé sur le dessus du conteneur (2).

Le système de pompage (12) comprend un circuit de pompage, par exemple et de manière non limitative, un moteur avec au moins une cellule de pompage. De manière non limitative, le système de pompage (12) est de type électrique ou thermique ou pneumatique. Le système de pompage (2) de type électrique est, de manière non limitative, une pompe à palette ou une pompe à membrane ou une pompe à impulseur flexible ou une pompe péristaltique.

Le système de pompage (12) est relié de façon étanche à une canne de pompage (120) par une première conduite flexible (120a) et relié de façon étanche au conteneur (2) positionné sur le transbordeur (1) par une deuxième conduite rigide (121) qui débouche au voisinage du fond du conteneur (2).

La distance entre l'extrémité de la deuxième conduite (121) proche du fond du conteneur (2) et le fond du conteneur (2) est choisie pour permettre une aspiration de la quasi-totalité du liquide présent dans le conteneur (2).

L'extrémité de la deuxième conduite (121) débouche dans un bossage (20) réalisé dans le fond du conteneur (2) et formant un réceptacle. L'extrémité de la deuxième conduite (121) est alors positionnée à un niveau situé en deçà du fond du conteneur (2). Par conséquent, lors de la vidange du conteneur (2) par aspiration, tout le liquide, hormis une petite quantité correspondant sensiblement au volume du bossage moins la profondeur d'enfoncement de la deuxième conduite (121) dans le bossage, est aspiré. Cette caractéristique permet alors de conserver une quantité négligeable de liquide dans le conteneur (2). Dans un exemple de réalisation, le bossage est, par exemple, de forme cylindrique de diamètre supérieur au diamètre de la deuxième conduite (121).

La canne de pompage (120) coopérant avec le système de pompage (12) est destinée à aspirer soit un liquide alimentaire, comme par exemple de l'huile alimentaire usagée provenant d'un dispositif de cuisson dans le conteneur (2) soit un mélange d'eau et de détergents provenant d'un récipient, comme par exemple un bac de lavage des établissements de restauration, pour l'injecter dans le conteneur (2) et également aspirer le liquide alimentaire ou le mélange eau/détergents du conteneur (2) pour l'injecter respectivement dans la cuve de récupération de plus grande dimension ou dans un bac à graisse en vue de son évacuation.

La canne de pompage (120) est équipée, à son extrémité libre, c'est-à-dire l'extrémité qui est en contact avec le liquide à pomper, d'un système de sécurité thermique (non représenté).

Le système de sécurité thermique est, par exemple, de type électrique (à bilame) pour empêcher la réalisation des opérations de vidange de liquide alimentaire usagé du dispositif de cuisson vers le conteneur (2) au-dessus d'un seuil réglementé de température du liquide alimentaire usagé. Le système de sécurité thermique de type électrique est, par exemple et de manière non limitative, un bilame de commande d'interrupteur de pompe. Le déclenchement du système de sécurité thermique se fait grâce à un signal de commande émis par un système de gestion et de commande (16) du transbordeur (1) et dépend des informations fournies par un système de mesure de température (non représenté) placé également à l'extrémité libre de la canne de pompage (120). En effet, si la température est au-dessus d'un seuil de température réglementé, le système de sécurité thermique est actionné et l'utilisateur ne peut pas pomper le liquide.

De façon avantageuse, ce système de sécurité thermique permet d'empêcher les manipulations de liquide alimentaire usagé à haute température pouvant provoquer des risques de brûlures aux utilisateurs.

Lorsque le système de sécurité thermique a été actionné, le système de sécurité thermique est réarmé soit automatiquement soit manuellement avec ou sans changement des éléments de sécurité active pour permettre à nouveau de réaliser des opérations de transvasement avec cette même canne de pompage (120).

Comme cela a été décrit précédemment, l'extrémité libre de la canne de pompage (120) en contact avec le liquide à pomper est équipée du système de mesure de température pour fournir une information représentative de la température du liquide alimentaire à pomper à destination du système de gestion et de commande (16) du transbordeur (1). Ce système de mesure de température est de toutes les natures communes de prises des températures à contact direct ou non, par exemple et de manière non limitative, une sonde de température ou une mesure par infrarouge à distance.

De façon à éviter l'introduction de déchets solides indésirables dans le conteneur (2) et venant ou non du dispositif de cuisson, l'extrémité libre de la canne de pompage (120) est équipée d'un système de filtrage (non représenté) laissant passer les liquides et retenant les solides plus grands qu'une dimension donnée. En effet, le système de filtrage est réglé en fonction de la granulométrie des déchets solides acceptés dans le liquide à pomper.

De façon à éviter l'écoulement sur le sol des résidus de liquide se trouvant dans la canne de pompage (120) lorsque les opérations de transvasement sont terminées, l'extrémité libre de la canne de pompage (120) en contact avec le liquide à pomper est éventuellement équipée d'un système d'obturation (non représenté) actionné par le système de gestion et de commande (16) dès que le pompage du liquide est terminé.

La canne de pompage (120) est également équipée d'une poignée (122) recouverte d'un matériau adhérent et anti-chaleur pour permettre à l'utilisateur de saisir de façon aisée la canne de pompage (120) sans se brûler.

La partie supérieure (101) de la structure mécanique (10) du transbordeur (1) servant à l'utilisateur pour manoeuvrer le transbordeur (1) est équipé d'un boîtier, amovible ou non (14) destiné à recevoir un papier absorbant et d'une poubelle (15) pour permettre à l'utilisateur d'avoir à portée de main le matériel nécessaire en cas, par exemple, de fuites de la canne de pompage (120), d'épanchements d'huile alimentaire, etc. Le boîtier (14) de papier absorbant et la poubelle (15) sont fixés sur l'arceau formant la partie supérieure (101) de la structure mécanique (10) du transbordeur (1).

Le boîtier (13) disposé sur le dessus du conteneur (2) et recevant le système de pompage (12) est également prévu pour recevoir à l'intérieur le système de gestion et de commande (16) du transbordeur (1) et un logement (19) servant de support pour la canne de pompage (120) du système de pompage (2).

Le système de gestion et de commande (16) est alimenté par une batterie rechargeable (17) disposée également à l'intérieur du boîtier (13) étanche disposé fixement mais de façon démontable sur le dessus du conteneur (2).

Pour recharger la batterie (17), par exemple une batterie au plomb 12 volts, 12 ampères, une fiche électrique est prévue sur le boîtier (13) du transbordeur (1) pour relier un chargeur à la batterie (17) d'alimentation du système de gestion et de commande (16).

Le système de gestion et de commande (16) comporte une interface utilisateur (160) qui est relié à un module de traitement (162) des informations du système de gestion et de commande (16).

Il est à noter que le terme « module », employé dans la suite de la description, défini un ensemble de circuits électroniques associés à des applicatifs ou programmes qui permettent de réaliser les fonctionnalités annoncées pour chaque module.

En référence à la figure 5, l'interface utilisateur (160) comporte au moins :
- un bouton marche/arrêt ou sélecteur (1600) permettant à l'utilisateur respectivement de mettre sous tension ou d'arrêter le système de gestion et de commande (16) ;
- un interrupteur ou sélecteur (1601) permettant à l'utilisateur de sélectionner soit le mode de fonctionnement dit « aspiration » du système de pompage (12), soit le mode de fonctionnement dit «refoulement» du système de pompage (12) soit le mode « arrêt » du fonctionnement du système de pompage (12) ;
- un écran d'affichage (1602), par exemple de type LCD, permettant d'afficher pour l'utilisateur des messages d'erreurs, par exemple « Danger ! Huiles brûlantes », ou informatifs, par exemple des messages indiquant le mode de fonctionnement du système de pompage (12) «Arrét», « Aspiration », « Refoulement » ou encore « Nettoyage », des messages indiquant la température du liquide à pomper, le décompte du temps du cycle de lavage du conteneur (2), etc.
- un voyant lumineux (1603) indiquant à l'utilisateur un défaut de fonctionnement d'un des éléments équipant le transbordeur (1) ; et
- un indicateur de niveau de charge (1604) de la batterie (17) d'alimentation du système de gestion et de commande (16).

Il est à noter que les éléments, précédemment décrits, de l'interface utilisateur (160) sont positionnés sur le dessus du boîtier (13).

Un module de réception (161) du système de gestion et de commande (16) du système de pompage (12) est destiné à recevoir les informations issues du système de mesure de température équipant l'extrémité libre de la canne de pompage (120), d'un système de détection du niveau de remplissage (21) du liquide dans le conteneur (2), d'un système de détection de la présence (non représenté) de la canne de pompage dans le logement (19) du boîtier (13) et d'un contrôleur de charge de la batterie (17).

Ces informations sont traitées par le module de traitement (162) du système de gestion et de commande (16) représenté à la figure 6. En fonction du mode de fonctionnement choisi par l'utilisateur via l'interface utilisateur (160), le système de gestion et de commande (16) est apte à commander le système de pompage (12) ou le système de lavage en envoyant des signaux de commande par un module d'émission (163) du système de gestion et de commande (16) à destination soit du système de pompage (12) soit du système de lavage du conteneur (2).

En outre, le module de traitement (162) du système de gestion et de commande (16) est apte à commander l'affichage d'un message d'erreur ou informatif sur l'écran d'affichage (1602) de l'interface utilisateur (160) ou l'allumage du voyant lumineux (1603) indiquant un défaut de fonctionnement ou de l'indicateur de charge (1604).

Enfin, le système de gestion et de commande (16) est apte à commander, par l'envoi de signaux de commande via le module d'émission (163) du système de gestion et de commande (16), le système de sécurité thermique pour empêcher le pompage à une température supérieure à un seuil réglementé et le système d'obturation de la canne pour éviter que le liquide résiduel présent dans la canne de pompage (120) ne s'épanche sur le sol une fois que le pompage est terminé.

En outre, le système de gestion et de commande (16) comporte une mémoire (164) destinée à stocker au moins :
- le cumul des paramètres de fonctionnement du système de pompage (12) et du système de lavage,
- les défauts de fonctionnement d'un des éléments équipant le transbordeur, par exemple, le débranchement du système de sécurité thermique disposé à l'extrémité libre de la canne de pompage (120).

Ces informations mémorisées dans la mémoire (164) peuvent être récupérées par un système de maintenance portatif d'un opérateur habilité. Ce système de maintenance portatif est branché par l'opérateur habilité sur au moins un port de sortie du système de gestion et de commande (16) pour récupérer les informations stockées dans la mémoire (164). De façon avantageuse, il est possible à l'opérateur habilité de détecter la panne de fonctionnement du transbordeur (1) et ainsi d'en effectuer la maintenance, de déterminer les conditions de fonctionnement du transbordeur (1) de façon à améliorer l'utilisation et l'ergonomie du transbordeur (1).

Le logement (19) de la canne de pompage (120) est similaire à un tube de forme cylindrique inséré dans un alésage prévu dans le boîtier (13) disposé sur le dessus du conteneur (2). Ce tube ou logement (19) de maintien de la canne de pompage (120) est positionné de façon sensiblement perpendiculaire à la surface de dessus du boîtier (13) et comporte un diamètre sensiblement supérieur au diamètre de la canne de pompage (120).

Le tube ou logement (19) de maintien de la canne de pompage (120) est équipé du système de détection de présence (non représenté) de la canne de pompage (120) dans son logement (19) et d'un système de bridage (190) permettant de maintenir par serrage la canne de pompage (120) dans son logement (19).

De manière non limitative, tout autre système de maintien d'une canne de pompage (120) peut être envisagé.

Le système de détection de présence de la canne de pompage (120) dans son logement (19) est apte à transmettre les informations relatives à la présence de la canne de pompage (120) dans son logement (19) à destination du système de gestion et de commande (16). Il est à noter que la canne de pompage (120) doit être présente dans son logement (19) lors de toute opération hormis les opérations de pompage d'un liquide. Lorsque la canne de pompage (120) n'est pas positionnée dans son logement (19) lors d'une opération autre que le pompage d'un liquide, le système de détection de présence de la canne de pompage (120) dans son logement (19) envoie un signal à destination du système de gestion et de commande (16) qui après analyse et détection de cette erreur de manipulation commande l'affichage d'un message, par exemple « Attention ! Canne de pompage non présente dans son logement » sur l'écran (1602) du système de gestion et de commande (16) de façon à en informer l'utilisateur. L'utilisateur peut ainsi positionner la canne de pompage (120) dans son logement (19) afin de poursuivre ces opérations.

Le système de détection du niveau de remplissage (21) du conteneur (2) est apte à transmettre des informations relatives au niveau de remplissage du conteneur (2) à destination du système de gestion et de commande (16). Une fois ces informations traitées, le système de gestion et de commande (16) peut émettre un message d'erreur «Attention! Conteneur plein » et bloquer le remplissage par aspiration d'un nouveau liquide dans le conteneur (2) plein. Le message d'erreur s'affichant sur l'écran (1602) du système de gestion et de commande (16) permet d'informer l'utilisateur de l'état de remplissage du conteneur (2) et par conséquent, de prévoir un éventuel transvasement du liquide du conteneur (2) dans une cuve de stockage de plus grande capacité. De manière non limitative, le système de détection du niveau de remplissage (21) est de type mécanique tel qu'une jauge et peut être remplacée par tout autre dispositif mécanique ou électronique d'indication de niveau.

Le système de détection du niveau de remplissage (21) du liquide dans le conteneur (2) est, par exemple, positionné sur le dessus du conteneur (2).

Le système de lavage comprend un module de réception des signaux de commande issus du système de gestion et de commande (16) et un module de commande d'une buse de lavage auto-tournante (18) plongeante dans le conteneur (2). Le système de lavage fonctionne, par exemple avec une pression de 2 à 5 bars et pour une température maximum du liquide de 100°C. La buse de lavage (18) plonge à l'intérieur du conteneur (2) par un orifice étanche prévu sur le conteneur (2).

Il est également à noter que lors du nettoyage, il est nécessaire d'utiliser un mélange d'eau et de détergents. Le détergent est, par exemple, de la soude caustique à très faible dose pour lutter contre le tartre et éviter la prolifération des bactéries à l'intérieur du conteneur (2).

Nous allons à présent décrire une utilisation du transbordeur (1) selon l'invention.

Le transbordeur (1) selon l'invention est utilisé pour transporter le conteneur fixe (2), selon un circuit allant d'un lieu d'utilisation du liquide alimentaire à un lieu de stockage de liquide alimentaire usagé.

Le transbordeur (1) est également utilisé pour vidanger au moyen du système de pompage (12) un liquide alimentaire usagé provenant d'un dispositif de cuisson dans le conteneur fixe (2) du transbordeur (1) et remplir, au moyen du système de pompage (12), une cuve de stockage de liquide alimentaire usagé avec le liquide alimentaire usagé provenant du conteneur fixe (2) du transbordeur (1).

Pour effectuer le remplissage de l'huile alimentaire usagée dans le conteneur (2), l'utilisateur doit débrider la canne de pompage (120), sélectionner le mode de fonctionnement désiré, dans cet exemple, le mode de fonctionnement « aspiration » sur l'interrupteur (1601) de l'interface utilisateur (160), plonger l'extrémité libre de la canne de pompage (120) dans le bac de cuisson contenant l'huile alimentaire à pomper, puis maintenir appuyer le bouton marche/arrêt de l'interface utilisateur (160) du système de gestion et de commande (16) sur la position marche.

L'appui du bouton marche/arrêt (1600) sur la position marche déclenche la mise sous tension du système de commande et de gestion (16) et de ce fait la prise de température du liquide alimentaire à pomper par le système de mesure de température disposé à l'extrémité libre de la canne de pompage (120). Le système de mesure de température envoie les informations nécessaires à destination du système de gestion et de commande (16) qui les analysent. En fonction de la température du liquide alimentaire à pomper, le système de gestion et de commande (16) envoie soit une commande de blocage du pompage à destination du système de pompage (12), soit une commande d'autorisation de pompage à destination du système de pompage (12).

Dans un exemple de réalisation, pour le pompage de l'huile alimentaire usagée, si la température de l'huile alimentaire à pomper est inférieure à 20°C, le système de pompage (12) reçoit une commande de blocage afin de ne pas abîmer le système de pompage (12) en pompant de l'huile solidifiée, si la température est supérieure à 45°C, le système de pompage (12) reçoit une commande de blocage pour éviter tout risques de brûlures aux personnels sinon le pompage est autorisée (température comprise entre 20°C et 45°C dans ce cas).

Il est à noter que le système de gestion et de commande (16) peut en parallèle commander l'affichage d'un message sur l'écran (1602) tel que dans le cas où le pompage n'est pas autorisé « Attention, Huile brulante » ou dans le cas où le pompage est autorisé « Pompage en cours ».

Après avoir finit l'aspiration de l'huile, l'utilisateur peut vidanger le flexible dans le cas où l'extrémité libre de la canne de pompage (120) n'est pas équipé d'un système d'obturation. Pour cela, l'utilisateur doit incliner la canne de pompage (120) vers le haut et appuyer quelques secondes sur le bouton marche/arrêt (1600) de l'interface utilisateur (160).

Si l'extrémité libre de la canne de pompage (120) est équipée du système d'obturation, le système de gestion et de commande (16) envoie un signal de commande d'obturation de la canne de pompage (120) audit système d'obturation de façon à éviter l'épanchement de l'huile alimentaire sur le sol.

Lorsque le remplissage du conteneur (2) est terminé, l'utilisateur doit repositionner la canne de pompage (120) dans son logement (19) et brider la canne de pompage (120) au logement (19) puis remettre le sélecteur ou bouton marche/arrêt (1600) sur le mode « arrêt ».

Pour effectuer la vidange de l'huile alimentaire usagée du conteneur (2) dans une cuve de stockage de plus grande capacité, l'utilisateur doit débrider la canne de pompage (120), sélectionner le mode de fonctionnement désiré, dans cet exemple, le mode de fonctionnement « refoulement » sur l'interrupteur (1601) de l'interface utilisateur (160), positionner l'extrémité libre de la canne de pompage (120) dans l'orifice de remplissage de la cuve de stockage ou tout autre moyen de remplissage d'une cuve de stockage, puis maintenir appuyer le bouton marche/arrêt de l'interface utilisateur (160) du système de gestion et de commande (16) sur la position marche.

L'appui du bouton marche/arrêt (1600) déclenche la mise sous tension du système de commande et de gestion (16) et de ce fait l'envoi d'une commande d'autorisation de pompage à destination du système de pompage (12).

Il est à noter que le système de gestion et de commande (16) peut en parallèle commander l'affichage d'un message sur l'écran (1602) tel que « Pompage en cours ».

Après avoir fini l'aspiration de l'huile, l'utilisateur peut vidanger le flexible dans le cas où l'extrémité libre de la canne de pompage (120) n'est pas équipée d'un système d'obturation. Pour cela, l'utilisateur doit incliner la canne de pompage (120) vers le haut et appuyer quelques secondes sur le bouton marche/arrêt (1600) en position marche de l'interface utilisateur (160).

Si l'extrémité libre de la canne de pompage (120) est équipée du système d'obturation, le système de gestion et de commande (16) envoie un signal de commande d'obturation de la canne de pompage (120) audit système d'obturation de façon à éviter l'épanchement de l'huile alimentaire sur le sol.

Lorsque la vidange du conteneur (2) est terminée, l'utilisateur doit repositionner la canne de pompage (120) dans son logement (19) et brider la canne de pompage (120) au logement (19), puis remettre le sélecteur ou bouton marche/arrêt (1600) sur le mode « arrêt ».

Il est à noter que l'opération de remplissage du conteneur (2) peut être interrompue par le système de gestion ou de commande (16) lorsqu'il détecte que le conteneur (2) est plein via l'analyse du signal émis par le système de détection du niveau de remplissage.

De même, les opérations de remplissage, vidange et nettoyage peuvent être interrompues par le système de gestion ou de commande (16) lorsqu'il détecte que la batterie (17) du système de gestion et de commande (16) n'est plus chargée via l'analyse du signal émis par le contrôleur de charge.

Enfin, pour effectuer le nettoyage du conteneur (2), l'utilisateur doit débrider la canne de pompage (120), sélectionner le mode de fonctionnement « aspiration » sur l'interrupteur (1601) de l'interface utilisateur (160), diluer le contenu d'un sachet de nettoyant donné dans un récipient contenant une quantité d'eau chaude d'une température inférieure à 45°C, positionner l'extrémité de la canne de pompage (120) dans le récipient contenant le mélange eau/détergent puis maintenir appuyer le bouton marche/arrêt de l'interface utilisateur (160) du système de gestion et de commande (16) sur la position marche pour aspirer le mélange eau/détergent du récipient et remplir le conteneur (2) avec ce mélange.

Une fois le conteneur (2) rempli de ce mélange eau/détergent, l'utilisateur doit positionner la canne de pompage (120) dans son logement (19), puis la brider via le système de bridage (190), mettre le sélecteur (1600) sur « marche » pour que le système de gestion et de commande (16) envoie en parallèle un signal de commande au système de lavage qui déclenche un cycle de nettoyage et un signal de commande de l'affichage d'un message, tel que « Nettoyage en cours » s'affichant sur l'écran (1602) de l'interface utilisateur (160).

Dans un exemple de réalisation, le cycle de lavage dure environ deux minutes et 30 secondes.

Il est à noter que l'arrêt est possible en cours de nettoyage en positionnant le sélecteur (1600) sur « arrêt ».

Lorsque le cycle de nettoyage est terminé, l'utilisateur doit débrider la canne de pompage (120) et placer l'extrémité de la canne de pompage (120) dans une évacuation raccordée à un bac à graisse, puis positionner le sélecteur (1600) sur « marche » de façon à vidanger le conteneur (2) du mélange eau/détergent ayant servi au nettoyage.

Il est à noter que si la température du mélange eau/détergent est supérieure à 45°C, le système de pompage (12) reçoit une commande de blocage afin d'éviter tout risques de brûlures aux personnels.

De façon avantageuse, une fois le nettoyage effectué, une étape de rinçage du conteneur (2) est prévue afin de ne pas polluer le liquide alimentaire usagée avec du détergent.

Cette étape de rinçage consiste à mettre le sélecteur (1601) sur « aspiration », remplir à nouveau le récipient utilisé pour la dilution de l'eau et du détergent avec une quantité déterminée d'eau chaude dont la température ne dépasse pas 45°C pour éviter un blocage du pompage, positionner le sélecteur (1600) sur « marche » de façon à aspirer l'eau chaude contenue dans le récipient pour l'injecter dans le conteneur (2).

Une fois le conteneur (2) remplie d'eau chaude, l'utilisateur doit positionner la canne de pompage (120) dans son logement, le brider via le système de bridage (190) et enclencher un nouveau cycle de nettoyage comme précédemment mentionné.

Lorsque le cycle de nettoyage est terminé, l'utilisateur doit débrider la canne de pompage(120) et placé l'extrémité de la canne de pompage (120) dans une évacuation raccordé à un bac à graisse, puis positionner le sélecteur (1600) sur marche de façon à vidanger le conteneur (2) de l'eau chaude ayant servie au rinçage.

Un des avantages de l'invention est que le transbordeur (1) selon l'invention permet de nettoyer de façon automatique le conteneur (2) et ainsi d'éviter la prolifération des bactéries dans le conteneur (2).

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Transbordeur (1) comprenant une structure mécanique (10) équipée de roues (11), un conteneur (2) de liquide fixé à la partie inférieure (100) de la structure mécanique (10), la partie supérieure (101) de la structure mécanique (10) permettant à un opérateur de manoeuvrer le dit transbordeur (1), le transbordeur (1) étant équipé d'un système de pompage (12) réversible relié à une canne de pompage (120) par une première conduite flexible (120a) et relié de façon étanche au conteneur (2) par une conduite rigide (121), **caractérisé en ce que** le transbordeur (1) est équipé d'un système de lavage automatique du conteneur (2) et d'un système de gestion et de commande (16) du système de pompage (12) et du système de lavage automatique pour permettre le transport de liquide et, le remplissage, la vidange et le nettoyage automatique du conteneur (2).

2. Transbordeur (1) selon la revendication 1, **caractérisé en ce que** le système de lavage automatique comprend au moins un module de réception des signaux de commande issus du système de gestion et de commande (16) et une buse de lavage auto-tournante (18) plongeante dans le conteneur (2) par un orifice étanche prévu sur le dessus du conteneur (2).

3. Transbordeur (1) selon la revendication 1 ou 2, **caractérisé en ce que** le système de gestion et de commande (16) est alimenté par une batterie (17) et comprend :
- une interface utilisateur (160) ;
- un module de réception (161) des informations issues d'un système de mesure de température équipant l'extrémité libre de la canne de pompage (120), d'un système de détection du niveau de remplissage (21) du liquide dans le conteneur (2), d'un système de détection de la présence de la canne de pompage dans un logement (19) et d'un contrôleur de charge de la batterie (17) ;
- un module de traitement (162) desdites informations reçues ;
- un module d'émission (163) de signaux de commande à destination soit du système de lavage soit du système de pompage (12) selon le mode de fonctionnement choisi par l'utilisateur via l'interface utilisateur (160) du système de gestion et de commande (16)

4. Transbordeur (1) selon la revendication 3, **caractérisé en ce que** l'interface utilisateur (160) comporte au moins :
- un bouton marche/arrêt (1600) permettant à l'utilisateur respectivement de mettre sous tension ou d'arrêter le système de gestion et de commande (16) ;
- un interrupteur (1601) permettant à l'utilisateur de sélectionner soit le mode de fonctionnement dit « aspiration » du système de pompage (12), soit le mode de fonctionnement dit « refoulement » du système de pompage (12) soit le mode « arrêt » du fonctionnement du système de pompage (12) ;
- un écran d'affichage (1602) permettant d'afficher pour l'utilisateur des messages d'erreurs ou informatifs ;
- un voyant lumineux (1603) indiquant à l'utilisateur un défaut de fonctionnement d'un des éléments équipant le transbordeur (1) ; et
- un indicateur de niveau de charge (1604) de la batterie (17) d'alimentation du système de gestion et de commande (16).

5. Transbordeur (1) selon la revendication 3 ou 4, **caractérisé en ce que** le module de traitement (162) du système de gestion et de commande (16) est apte à commander l'affichage d'un message d'erreur ou informatif sur l'écran d'affichage (1602) de l'interface utilisateur (160) ou l'allumage du voyant lumineux (1603) indiquant un défaut de fonctionnement ou de l'indicateur de niveau de charge (1604).

6. Transbordeur (1) selon une des revendications 3 à 5, **caractérisé en ce que** le système de gestion et de commande (16) est apte à commander, par l'envoi de signaux de commande via le module d'émission (163) du système de gestion et de commande (16), un système de sécurité thermique équipant l'extrémité libre de la canne de pompage (120) pour empêcher le pompage à une température supérieure à un seuil réglementé et un système d'obturation de l'extrémité libre de la canne de pompage (120) pour éviter que le liquide résiduel présent dans la canne de pompage (120) ne s'épanche sur le sol une fois que le pompage est terminé.

7. Transbordeur (1) selon une des revendications 3 à 6, **caractérisé en ce que** le système de gestion et de commande (16) comporte une mémoire (164) destinée à stocker au moins :
- le cumul des paramètres de fonctionnement du système de pompage (12) et du système de lavage,
- les défauts de fonctionnement d'un des éléments équipant le transbordeur (1).

8. Transbordeur (1) selon la revendication 7, **caractérisé en ce que** lesdites informations mémorisées dans la mémoire (164) du système de gestion et de commande (16) peuvent être récupérées par un système de maintenance portatif d'un opérateur habilité en connectant le système de maintenance portatif à au moins un port de sortie du système de gestion et de commande (16) pour détecter une panne de fonctionnement du transbordeur (1), effectuer la maintenance, déterminer les conditions de fonctionnement du transbordeur (1) de façon à améliorer l'utilisation et l'ergonomie du transbordeur (1).

9. Transbordeur (1) selon une des revendications 1 à 8, **caractérisé en ce que** le système de pompage (12), le système de lavage hormis la buse de lavage (18), le système de gestion et de commande (16) et batterie (17) sont positionnés dans un boîtier (13) étanche fixé à la structure mécanique (10) du transbordeur (1) et sur le dessus du conteneur (2).

10. Transbordeur (1) selon une des revendications 1 à 9, **caractérisé en ce qu'**un logement (19) est prévu dans le boîtier (13) pour recevoir la canne de pompage (120) et est équipé du système de détection de présence de la canne de pompage (120) dans son logement (19) et d'un système de bridage (190) permettant de maintenir par serrage la canne de pompage (120) dans son logement (19).

11. Transbordeur (1) selon la revendication 3, **caractérisé en ce que** le système de détection du niveau de remplissage (21) du conteneur (2) est apte à transmettre des informations relatives au niveau de remplissage du conteneur (2) à destination du système de gestion et de commande (16) pour qu'une fois ces informations traitées, si le conteneur (2) est plein, le système de gestion et de commande (16) puisse émettre un message d'erreur s'affichant sur l'écran (1602) du système de gestion et de commande (16) et bloquer le remplissage par aspiration d'un nouveau liquide dans le conteneur (2) plein.

12. Transbordeur (1) selon la revendication 11, **caractérisé en ce que** le système de détection du niveau de remplissage (21) est de type mécanique tel qu'une jauge et peut être remplacée par tout autre dispositif mécanique ou électronique d'indication de niveau.

13. Transbordeur (1) selon une des revendications 1 à 12, **caractérisé en ce que** la canne de pompage (120) est équipée, à son extrémité libre, c'est-à-dire l'extrémité qui est en contact avec le liquide à pomper, du système de sécurité thermique pour empêcher les manipulations de liquide alimentaire usagé à haute température pouvant provoquer des risques de brûlures aux utilisateurs.

14. Transbordeur (1) selon une des revendications 1 à 13, **caractérisé en ce que** l'extrémité libre de la canne de pompage (120) est équipée d'un système de filtrage laissant passer les liquides et retenant les solides plus grands qu'une dimension donnée pour éviter l'introduction de déchets solides indésirables dans le conteneur (2) et venant ou non du dispositif de cuisson.

15. Utilisation du transbordeur (1) selon les revendications 1 à 14, **caractérisée en ce qu'**elle permet le transport de liquide alimentaire usagé, la vidange ou le remplissage du conteneur (2) via le système de pompage (12), le nettoyage et le rinçage automatique du conteneur via un système de lavage automatique.

## Claims

1. Transfer conveyor (1) comprising a mechanical structure (10) equipped with wheels (11), a container (2) for liquid fixed to the lower part (100) of the mechanical structure (10), the upper part (101) of the mechanical structure (10) enabling an operator to manoeuvre the said transfer conveyor (1), the transfer conveyor (1) being equipped with a reversible pumping system (12) connected to a pumping line (120) by a first flexible conduit (120a) and connected in a sealed manner to the container (2) by a rigid conduit (121), **characterised in that** the transfer conveyor (1) is equipped with an automatic washing system for the container (2) and with a management and control system of (16) for the pumping system (12) and for the automatic washing system in order to enable the transport of liquid and the filling, emptying and automatic cleaning of the container (2).

2. Transfer conveyor (1) as claimed in Claim 1, **characterised in that** the automatic washing system comprises at least one module for reception of control signals emitted by the management and control system (16) and an auto-rotating washing nozzle (18) dipping into the container (2) via a sealed orifice provided on the top of the container (2).

3. Transfer conveyor (1) as claimed in Claim 1 or 2, **characterised in that** the management and control system (16) is supplied by a battery (17) and comprises:
- a user interface (160);
- a module for reception (161) of data emitted by a temperature measurement system at the free end of the pumping line (120), a system for detecting the liquid filling level (21) in the container (2), a system for detecting the presence of the pumping line in a compartment (19) and a charge controller for the battery (17);;
- a module (162) for processing the said received data;
- a module (163) for emission of control signals either to the washing system or to the pumping system (12) depending upon the user-selected mode of operation via the user interface (160) of the management and control system (16).

4. Transfer conveyor (1) as claimed in Claim 3, **characterised in that** the user interface (160) includes at least:
- an on/off button (1600) enabling the user respectively to turn the management and control system (16) on or off;
- an interrupter (1601) enabling the user to select either the mode of operation known as "suction" of the pumping system (12), or the mode of operation known as "return" of the pumping system (12) or the "stop" mode of operation of the pumping system (12);
- a display screen (1602) enabling error or information messages to be displayed for the user;
- a warning light (1603) indicating to the user a functional defect or one of the elements of the transfer conveyor (1); and
- a charge level indicator (1604) for the battery (17) for supplying the management and control system (16).

5. Transfer conveyor (1) as claimed in Claim 3 or 4, **characterised in that** the processing module (162) of the management and control system (16) is adapted to control the display of an error or information message on the display screen (1602) of the user interface (160) or the illumination of the warning light indicating a functional defect or a defect of the charge level indicator (1604).

6. Transfer conveyor (1) as claimed in any one of Claims 3 to 5, **characterised in that** the management and control system (16) is adapted to control, by sending control signals via the emission module (163) of the management and control system (16), a thermal safety system at the free end of the pumping line (120) in order to prevent pumping at a temperature higher than a set threshold and a system for sealing the free end of the pumping line (120) in order to prevent the residual liquid present in the pumping line (120) from spilling on the floor once the pumping is ended.

7. Transfer conveyor (1) as claimed in any one of Claims or 6, **characterised in that** the management and control system (16) includes a memory (164) intended to store at least:
- all of the functional parameters of the pumping system (12) and of the washing system,
- the functional defects of one of the elements of the transfer conveyor (1).

8. Transfer conveyor (1) as claimed in Claim 7, **characterised in that** the said data stored in the memory (164) of the management and control system (16) may be retrieved by a portable maintenance system by a qualified operator by connecting the portable maintenance system to at least one outlet port of the management and control system (16) in order to detect a functional breakdown of the transfer conveyor (1), to effect maintenance, to determine the operating conditions of the transfer conveyor (1) in such a way as to improve the use and the ergonomics of the transfer conveyor (1).

9. Transfer conveyor (1) as claimed in any one of Claims 1 or 8, **characterised in that** the pumping system (12), the washing system except for the washing nuzzle (18), the management and control system (16) and battery (17) are positioned in a sealed housing (13) fixed to the mechanical structure (10) of the transfer container (1) and on the top of the container (2).

10. Transfer conveyor (1) as claimed in any one of Claims 1 to 9, **characterised in that** a compartment (19) is provided in the housing (13) in order to receive the pumping line (120) and is equipped with the system for detecting the presence of the pumping line (120) in its compartment (19) and a clamping system (190) making it possible to keep the pumping line (120) gripped in its compartment (19).

11. Transfer conveyor (1) as claimed in Claim 3, **characterised in that** the system for detection of the filling level (21) of the container (2) is capable of transmitting data relating to the filling level of the container (2) to the management and control system (16) so that once these data have been processed, if the container (2) is full the management and control system (16) can send an error message which is displayed on the screen (1602) of the management and control system (16) and to stop the filling by suction of more liquid into the full container (2).

12. Transfer conveyor (1) as claimed in Claim 11, **characterised in that** the system for detection of the filling level (21) is of the mechanical type such as a gauge and can be replaced by any other mechanical or electronic level indication device.

13. Transfer conveyor (1) as claimed in any one of Claims 1 to 12, **characterised in that** the pumping line (120) is equipped at its free end, that is to say the end which is in contact with the liquid to be plumped, of the thermal safety system in order to prevent the handling of waste food liquid at high temperature which can cause the users to be at risk of burns.

14. Transfer conveyor (1) as claimed in any one of Claims 1 to 13, **characterised in that** the free end of the pumping line (120) is equipped with a filtering system which allows liquids to pass through and retains solids larger than a given dimension in order to avoid the introduction of undesirable solid waste, which may or may not originate from the cooking device, into the container (2).

15. Use of the transfer conveyor (1) as claimed in Claims 1 to 14, characterised that it enables the transport of waste food liquid, emptying or filling of the container (2) via the pumping system (12), cleaning and automatic rinsing of the container via an automatic washing system.

## Patentansprüche

1. Umladevorrichtung (1), aufweisend eine mechanische Struktur (10), die mit Rädern (11) ausgestattet ist, einen Behälter (2) für Flüssigkeit, der an dem unteren Abschnitt (100) der mechanischen Struktur (10) befestigt ist, wobei der obere Abschnitt (101) der mechanischen Struktur (10) einer Bedienperson ermöglicht, die Umladevorrichtung (1) zu bedienen, wobei die Umladevorrichtung (1) ausgestattet ist mit einem umkehrbaren Pumpsystem (12), das durch eine erste flexible Rohrleitung (120a) mit einem Pumprohr (120) verbunden ist und durch eine steife Rohrleitung (121) auf dichte Weise mit dem Behälter (2) verbunden ist, **dadurch gekennzeichnet, dass** die Umladevorrichtung (1) mit einem System zum automatischen Waschen des Behälters (2) und einem System zum Verwalten und Steuern (16) des Pumpsystems (12) und des automatischen Waschsystems ausgestattet ist, um das Transportieren von Flüssigkeit und das Füllen, Entleeren und automatische Reinigen des Behälters (2) zu ermöglichten.

2. Umladevorrichtung (1) gemäß Anspruch 1, **dadurch gekennzeichnet, dass** das automatische Waschsystem aufweist: mindestens ein Modul zum Empfangen von Steuersignalen, die von dem Verwaltungs- und Steuersystem (16) ausgegeben werden, und eine selbstdrehende Waschdüse (18), die durch eine an der Oberseite des Behälters (2) vorgesehene dichte Öffnung in den Behälter (2) eintaucht.

3. Umladevorrichtung (1) gemäß Anspruch 1 oder 2, **dadurch gekennzeichnet, dass** das Verwaltung- und Steuersystem (16) durch eine Batterie (17) gespeist ist und aufweist:
- eine Benutzerschnittstelle (160),
- ein Modul zum Empfangen (161) von Informationen, die von einem Temperatur - Mess-System, das an dem freien Ende des Pumprohres (120) vorgesehen ist, einem System zum Detektieren des Flüssigkeits-Füllstandes (21) in dem Behälter (2), einem System zum Detektieren der Anwesenheit des Pumprohres in einer Aufnahme (19) und einer Steuervorrichtung für das Laden der Batterie (17) ausgegeben werden,
- ein Modul zum Verarbeiten (162) der empfangenen Informationen, und
- ein Modul zum Senden (163) von Steuersignalen entweder an das Waschsystem oder an das Pumpsystem (12) in Abhängigkeit von dem Funktionsmodus, der von dem Benutzter über die Benutzerschnittstelle (160) des Verwaltung- und Steuersystems (16) ausgewählt wird.

4. Umladevorrichtung (1) gemäß Anspruch 3, **dadurch gekennzeichnet, dass** die Benutzerschnittstelle (160) mindestens aufweist:
- einen Anschalt-/Ausschaltknopf (1600), der dem Benutzer ermöglicht, das Verwaltungund Steuersystem (16) unter Spannung zu setzen oder anzuhalten,
- einen Schalter (1601), der dem Benutzer ermöglicht, entweder den als "Saugmodus" bezeichneten Funktionsmodus des Pumpsystems (12), oder den als "Verdrängungsmodus" des Pumpsystems (12) bezeichneten Funktionsmodus oder den "Anhalte"-Funktionsmodus des Pumpsystems (12) auszuwählen,
- einen Anzeigebildschirm (1602), der es ermöglicht, dem Benutzer Fehler- oder Informationsmeldungen anzuzeigen,
- eine Leuchtanzeige (1603), die dem Benutzer einen Funktionsfehler eines der Elemente anzeigt, mit denen die Umladevorrichtung (1) ausgestattet ist, und
- eine Anzeige des Ladezustands (1604) der Batterie (17) zum Versorgen des Verwaltungund Steuersystems (16).

5. Umladevorrichtung (1) gemäß Anspruch 3 order 4, **dadurch gekennzeichnet, dass** das Verarbeitungsmodul (162) des Verwaltungs- und Steuersystems (16) in der Lage ist, das Anzeigen einer Fehler- oder Informationsmeldung auf dem Anzeigebildschirm (1602) der Benutzerschnittstelle (160) oder das Beleuchten der Leuchtanzeige (1603), die einen Funktionsfehler anzeigt, oder der Ladezustandsanzeige (1604) zu steuern.

6. Umladevorrichtung (1) gemäß einem der Ansprüche 3 bis 5, **dadurch gekennzeichnet, dass** das Verwaltungs- und Steuersystem (16) in der Lage ist, mittels des Aussendens von Steuersignalen über das Sendemodul (163) des Verwaltung- und Steuersystems (16) zu steuern: ein thermisches Sicherheitssystem, das an dem freien Ende des Pumprohres (120) vorgesehen ist, um das Pumpen bei einer Temperatur über einer festgesetzten Schwelle zu verhindern, und ein System zum Verschließen des freien Endes des Pumprohres (120), um zu verhindern, dass sich die Restflüssigkeit, die sich in dem Pumprohr (120) befindet, auf den Boden ergießt, wenn das Pumpen beendet ist.

7. Umladevorrichtung (1) gemäß einem der Ansprüche 3 bis 6, **dadurch gekennzeichnet, dass** das Verwaltung- und Steuersystem (16) einen Speicher (164) aufweist, der vorgesehen ist, um mindestens folgendes zu speichern:
- die Häufung der Funktionsparameter des Pumpsystems (12) und des Waschsystems,
- die Funktionsfehler eines der Elemente, mit denen die Umladevorrichtung (1) ausgestattet ist.

8. Umladevorrichtung (1) gemäß Anspruch 7, **dadurch gekennzeichnet, dass** die Informationen, die in dem Speicher (164) des Verwaltung- und Steuersystems (16) gespeichert sind, durch ein tragbares Wartungssystem einer berechtigten Bedienperson durch Verbinden des tragbaren Wartungssystems mit mindestens einem Ausgangsanschluss des Verwaltung- und Steuersystems (16) zurückgewonnen werden können, um einen Funktionsausfall der Umladevorrichtung (1) zu detektieren, die Wartung durchzuführen und die Funktionsbedingungen der Umladevorrichtung (1) zu bestimmen, um die Nützung und die Ergonomie der Umladevorrichtung (1) zu verbessern.

9. Umladevorrichtung (1) gemäß einem der Ansprüche 1 bis 8, **dadurch gekennzeichnet, dass** das Pumpsystems (12), das Waschsystem mit Ausnahme der Naschdüse (18), das Verwaltungs- und Steuersystem (16) und die Batterie (17) in einem dichten Gehäuse (13) angeordnet sind, das an der mechanischen Struktur (10) der Umladevorrichtung (1) und an der Oberseite des Behälters (2) befestigt ist.

10. Umladevorrichtung (1) gemäß einem der Ansprüche 1 bis 9, **dadurch gekennzeichnet, dass** eine Aufnahme (19) in dem Gehäuse (13) vorgesehen ist, um das Pumprohr (120) aufzunehmen, und mit einem System zum Detektieren der Anwesenheit des Pumprohres (120) in seiner Aufnahme (19) und einem Flanschsystem (190) ausgestattet ist, das es ermöglicht, das Pumprohr (120) durch Einspannen in seiner Aufnahme (19) zu halten.

11. Umladevorrichtung (1) gemäß Anspruch 3, **dadurch gekennzeichnet, dass** das System zum Detektieren des Füllstands (21) des Behälters (2) in der Lage ist, Informationen bezüglich des Füllstandes des Behälters (2) an das Verwaltungs- und Steuersystem (16) zu senden, damit das Verwaltung- und Steuersystem (16), sobald die Informationen verarbeitet sind, wenn der Behälters (2) voll ist, eine Fehlermeldung aussenden kann, die auf dem Bildschirm (1602) des Verwaltung- und Steuersystems (16) angezeigt wird, und das Füllern durch Ansaugen einer neuen Flüssigkeit in den vollen Behälter (2) zu blockieren.

12. Umladevorrichtung (1) gemäß Anspruch 11, **dadurch gekennzeichnet, dass** das System zum Detektieren des Füllstands (21) vom mechanischen Typ, zum Beispiel ein Standanzeiger ist, und durch jede andere mechanische oder elektronische Füllstandsanzeigevorrichtung ersetzt werden kann.

13. Umladevorrichtung (1) gemäß einem der Ansprüche 1 bis 12, **dadurch gekennzeichnet, dass** das Pumprohr (120) an seinem freien Ende, das heißt an dem Ende, das mit der zu pumpenden Flüssigkeit in Kontakt ist, mit dem thermischen Sicherheitssystem ausgestattet ist, um das Bearbeiten einer bei hoher Temperatur genutzten Speiseflüssigkeit zu verhindern, die die Gefahr von Verbrennungen bei den Benutzern bewirken kann.

14. Umladevorrichtung (1) gemäß einem der Ansprüche 1 bis 13, **dadurch gekennzeichnet, dass** das freie Ende des Pumprohres (120) mit einem Filtersystem ausgestattet ist, das Flüssigkeiten durchlässt und größere Feststoffe mit einer bestimmten Abmessung zurückhält, um das Einführen von unerwünschten Abfall-Feststoffen in den Behälter (2), die von der Siedevorrichtung stammen oder nicht, zu verhindern.

15. Verwendung der Umladevorrichtung (1) gemäß den Ansprüchen 1 bis 14, **dadurch gekennzeichnet, dass** sie das Transportieren einer genutzten Speiseflüssigkeit, das Entleeren oder das Füllen des Behälters (2) über das Pumpsystem (12), das Reinigen und das automatische Spülen des Behälters über ein automatisches Waschsystem ermöglicht.
